# EUROPÄISCHE PATENTANMELDUNG

(11) **EP 0 524 135 A2**
(43) Veröffentlichungstag der Anmeldung: **20.01.1993**
(21) Anmeldenummer: 92810262.3
(22) Anmeldetag: 07.04.1992
(51) Int. Cl.: H01H 50/32

(54) **Relais**

(30) Priorität: 18.07.1991 CH 2150/91
(71) Anmelder: ELESTA AG ELEKTRONIK, CH-7310 Bad Ragaz (CH)
(72) Erfinder: Fausch, Werner, CH-9470 Buchs/SG (CH); Karlstedt, Helmut, CH-8750 Glarus (CH)
(74) Vertreter: Riederer, Conrad A., Dr.

(57) **Zusammenfassung**

Das Relais besitzt zur manuellen Betätigung eine einstückige Ankerbetätigungsvorrichtung (35) mit einem Stellorgan (51) in Form eines Hebels und einem Betätigungsglied (49). Dieses besitzt eine Kurve. Wird der Hebel nach aussen bewegt, so wirkt die Kurve auf die Angriffsfläche (33) und bewegt den Anker (21), so dass die Kontaktfeder (25) gegen den Festkontakt (12) verschwenkt wird. Das Relais bleibt in dieser Stellung, bis der Hebel zurückgestellt wird.

## Beschreibung

Die Erfindung betrifft ein Relais mit mindestens einem durch einen Anker betätigbaren Kontakt und einer Ankerbetätigungsvorrichtung, welche ein Betätigungsglied und ein Stellorgan aufweist, wobei das Betätigungsglied in einer Durchgangsöffnung im Gehäuse drehbar gelagert ist, um den Anker in seine Arbeitsstellung zu bewegen und in dieser zu arretieren, bzw. die Arretierung zu lösen und den Anker freizugeben, und das Stellorgan zum Drehen des Betätigungsglieds manuell betätigbar ist.

In der CH-PS 600 544 wird ein elektromagnetisches Relais beschrieben, bei dem zur Ankerbetätigung von Hand am Gehäuse ein federndes Gehäuseteil ausgebildet ist, das dem Anker gegenüberliegend angeordnet ist und durch Druck von aussen gegen den Anker bewegbar ist. Dies erlaubt es, von Hand direkt auf den Anker einzuwirken, ohne dass das Gehäuse entfernt werden muss. Diese Konstruktion eignet sich nur für eine kurzzeitige Betätigung des Relais von Hand, da nach dem Nachlassen des Drucks der Anker wieder in die Ruhestellung zurückkehrt.

Die EP-A 0 408 544 beschreibt ein Relais mit einer Ankerbetätigungsvorrichtung. Dieses besitzt im Gehäuse ein drehbar gelagertes Betätigungsglied zur Handbetätigung des Ankers. Das Betätigungsglied kann mit seinem einen Ende an einem am Anker angebrachten Stossteil zur Anlage gebracht werden, um den Anker in seine Arbeitsstellung zu bewegen und in dieser festzuhalten. Ferner ist ein vom Relais getrenntes Stellorgan zum Aktivieren des Betätigungsgliedes vorgesehen. Dieses Stellorgan ist als Schlüssel ausgebildet und weist einen Handgriff auf. Der Schlüssel ist in das Relais einsetzbar und in seiner Arbeitsstellung, in welcher er das Betätigungsglied in dessen Arbeitsstellung hält, mit dem Relais verriegelbar. Der Schlüssel kann nur unter Krafteinwirkung wieder vom Relais getrennt werden. Die beschriebene Ankerbetätigungsvorrichtung hat den Nachteil, dass der Schlüssel verloren gehen kann. Weiter ist nachteilig, dass die beschriebene Ankerbetätigungsvorrichtung mit Schlüssel und drehbar gelagertem Betätigungsglied relativ kompliziert und dementsprechend teuer ist. Nachteilig ist auch, dass der Anker mit einem speziellen Stossteil versehen werden muss.

Es ist Aufgabe der vorliegenden Erfindung diese Nachteile zu vermeiden.

Dies wird gemäss ausgehend vom Stand der Technik der EP-A 0 408 544 gemäss der Erfindung dadurch erreicht, dass das Stellorgan mit dem Betätigungsglied fest verbunden ist. Die so ausgestaltete Ankerbetätigungsvorrichtung hat somit den Vorteil, dass sie vollständig im Relais integriert ist und keinen separaten Schlüssel benötigt. Trotzdem eignet sie sich zu einer dauernden Betätigung des Relais. Die Erfindung ermöglicht auch eine einfache und billige Konstruktion. So können Stellorgan und Betätigungsglied zusammen einstückig aus Kunststoff geformt sein. Das Stellorgan ist vorteilhaft ein Hebel. Ein Hebel ist leicht zu bedienen und zeigt durch seine Stellung optisch die Betätigung des Relais an. Vorteilhaft weist mindestens der untere Abschnitt der Durchgangsöffnung die Form einer geschlitzten Hülse auf, wobei das Betätigungsglied einen Abschnitt mit einem in die Hülse passenden Durchmesser besitzt und unterhalb dieses Abschnitts ein Abschnitt mit leicht grösserem Durchmesser vorgesehen ist. Dies ermöglicht eine einfache Montage, bei welcher das Teil bestehend aus Betätigungsglied und Betätigungsorgan einfach in die Durchgangsöffnung geschoben wird. Beim Durchschieben wird die geschlitzte Hülse aufgeweitet, bis der Abschnitt mit dem leicht grösseren Durchmesser wieder aus der geschlitzten Hülse austritt. Diese kehrt somit wieder in die ursprüngliche Stellung zurück und hält den eingeschobenen Teil unten in axialer Richtung fest. Oben wird das eingeschobene Teil durch das Betätigungsorgan in axialer Richtung festgehalten.

Vorteilhaft weist die Durchgangsöffnung oben einen Abschnitt auf, der einen grösseren Durchmesser besitzt als der untere Abschnitt, wobei das Betätigungsglied einen in den oberen Abschnitt der Durchgangsöffnung passenden Abschnitt besitzt. Durch diese Ausbildung wird einerseits die Montage erleichtert und andererseits eine gute Abdichtung erreicht.

Um als Betätigungsglied wirksam zu sein, kann z.B. dessen unterster Abschnitt eine Kurve aufweisen, welche auf eine quer zur Drehachse des Betätigungsglieds angeordnete Angriffsfläche des Ankers einwirken kann. Diese Ausbildung ermöglicht es, beispielsweise die Ankerbetätigungsvorrichtung gemäss der CH-PS 600 544 durch die erfindungsgemässe Ankerbetätigungsvorrichtung zu ersetzen, ohne dass am Anker irgendwelche Aenderungen vorgenommen werden müssten. Das gleiche Relais kann daher entweder mit einem Gehäuse verwendet werden, welches, wie in der genannten Patentschrift beschrieben, ein federndes Gehäuseteil aufweist, welches eine Ankerbetätigung ermöglicht, oder mit einem Gehäuse mit einer Ankerbetätigungsvorrichtung gemäss der Erfindung.

Es wäre aber auch möglich, dass am Betätigungsglied ein exzentrischer Finger angeordnet ist, welcher auf eine schräg zur Drehachse des Betätigungsglieds angeordnete Angriffsfläche des Ankers einwirken kann, wie dies aus der EP-A 0 408 544 bekannt ist.

Das Gehäuse weist vorteilhaft oben eine Aussparung zur Aufnahme des Betätigungsorgans auf. Dies hat den Vorteil, dass das Relais mit der erfindungsgemässen Betätigungsvorrichtung die gleichen Einbaumasse aufweisen kann, wie ein Relais mit der bekannten Betätigungsvorrichtung gemäss der CH-PS 600 544.

Ausführungsbeispiele der Erfindung nun unter Bezugnahme auf die Zeichnung beschrieben. Es zeigt:
Fig. 1 mit der Ankerbetätigungsvorrichtung in der Ruhestellung,
Fig. 2 das Relais von Figur 1 mit der Ankerbetätigungsvorrichtung in Arbeitsstellung,
Fig. 3 ein Schnitt entlang der Linie III - III von Fig. 1,
Fig. 4 einen Schnitt entlang der Linie IV - IV von Fig. 2, in vergrösserter Darstellung,
Fig. 5 einen Schnitt durch das Gehäuse entlang der Linie V - V von Fig. 4 und
Fig. 6 eine zweite Ausführungsform des Relais in analoger Darstellung zu den Figuren 1 und 4.

Das in den Figuren 1 bis 5 dargestellte Relais kann einen Aufbau aufweisen, wie er in der CH-PS 600 544 näher beschrieben wird. So ist ein Unterteil 11 aus Kunststoff vorgesehen, in welchem die Festkontakte 12, 13 angeordnet sind. Aus dem Unterteil 11 ragen unten die Anschlüsse 15 heraus, die beliebig ausgebildet sein können. Das Unterteil 11 trägt ferner das elektromagnetische System 17 mit dem Joch 19 und dem Anker 21. Der Anker ist bei 23 am Joch 19 angelenkt und trägt beispielsweise drei Wechselkontaktfedern 25, von denen in der Zeichnung nur eine sichtbar ist. Die Verbindung der Wechselkontaktfeder 25 zu einem Anschluss 15 erfolgt über einen isolierten Litzendraht 27. Die Ankerrückstellfeder 29 hält den Anker 21 mit den Kontaktfedern 25 in der eingezeichneten Ruhestellung.

Der Anker 21 besteht aus dem Ankereisen 22, welches vorn und auf der Seite mit einer Kunststoffverkleidung 31 versehen ist. Diese Kunststoffverkleidung 31 besitzt eine Angriffsfläche 33 für das Betätigungsglied 49. Beim gezeigten Ausführungsbeispiel ist die Angriffsfläche 33 quer zur Drehachse 37 des Betätigungsglieds 49 angeordnet.

Das Ganze wird durch ein Gehäuse 39 abgedeckt. Dieses Gehäuse 39 weist beispielsweise auf zwei einander gegenüberliegenden Seiten Schlitze 41 (Fig. 1) auf, in welche Nocken 43 des Unterteils 11 eingreifen können, um Gehäuse 39 und Unterteil 11 fest miteinander zu verbinden. Wie insbesondere aus Fig. 4 ersichtlich ist, besitzt das Gehäuse 39 oben eine Durchgangsöffnung 45. Der untere Abschnitt der Durchgangsöffnung 45 ist eine geschlitzte Hülse 47 (Fig. 5). In der Durchgangsöffnung 45 befindet sich die Ankerbetätigungsvorrichtung 35 mit dem Betätigungsglied 49 und dem Stellorgan 51. Stellorgan 51 und Betätigungsglied 49 sind zusammen einstückig aus Kunststoff geformt. Das Stellorgan 51 ist vorzugsweise ein einarmiger Hebel. Das Betätigungsglied 49 hat einen Abschnitt 53 mit einem in die Hülse 47 passenden Durchmesser. Unterhalb dieses Abschnitts 53 ist ein Abschnitt 55 mit einem leicht grösseren Durchmesser vorgesehen. Beim Einschieben der Ankerbetätigungsvorrichtung 35 in die Durchgangsöffnung 45 wird daher die Hülse 47 leicht aufgeweitet, bis Ankerbetätigungsvorrichtung 35 in ihrer Endlage angelangt ist, in welcher die Hülse 47 wieder in die ursprüngliche Lage zurückschnappt, so dass die Ankerbetätigungsvorrichtung 35 in ihrer axialen Lage fixiert wird. Die Durchgangsöffnung 45 weist im oberen Bereich 57 einen grösseren Durchmesser auf als im Bereich der Hülse 47. Der obere Abschnitt 59 des Betätigungsglieds 49 passt in den Abschnitt 57 und sorgt so für eine gute Dichtung. Der unterste Abschnitt 61 des Betätigungsglieds 49 weist eine Kurve 63 auf, welche auf die Angriffsfläche 33 des Ankers 21 einwirken kann.

Das Gehäuse 39 besitzt oben eine Aussparung 65 zur Aufnahme des Stellorgans 51.

Wird das Stellorgan 51 aus der in Fig. 1 und 3 eingezeichneten Lage in die in den Figuren 2 und 4 eingezeichnete Lage gebracht, so bewegt die Kurve 63 den Anker 21, so dass die Kontaktfeder 25 gegen den Festkontakt 12 verschwenkt wird. Bis zur Rückstellung des Stellorgans 51 in die ursprüngliche Lage verbleibt der Anker 21 in der Arbeitsstellung.

Um die Ankerbetätigungsvorrichtung 35 in der in Fig. 1 gezeigten Ruhelage zu sichern, ist eine Rastnocke 67 (Fig. 4) vorgesehen, welche in einer Vertiefung 69 (Fig. 2) einrasten kann.

Die Ausführungsform von Fig. 6 unterscheidet sich von jener von Fig. 4 dadurch, dass am untersten Abschnitt 61 des Betätigungsglieds 49 ein exzentrischer Finger 62 angeordnet ist, welcher auf eine schräg zur Drehachse 37 des Betätigungsglieds 49 angeordnete Angriffsfläche 33 des Ankers 21 einwirken kann.

## Patentansprüche

1. Relais mit mindestens einem durch einen Anker (21) betätigbaren Kontakt (12, 13, 25) und einer Ankerbetätigungsvorrichtung (35), welche ein Betätigungsglied (49) und ein Stellorgan (51) aufweist, wobei das Betätigungsglied (49) in einer Durchgangsöffnung (45) im Gehäuse (39) drehbar gelagert ist, um den Anker (21) in seine Arbeitsstellung zu bewegen und in dieser zu arretieren, bzw. die Arretierung zu lösen und den Anker freizugeben, und das Stellorgan (51) zum Drehen des Betätigungsglieds (49) manuell betätigbar ist, dadurch gekennzeichnet, dass das Stellorgan (51) mit dem Betätigungsglied (49) fest verbunden ist.

2. Relais nach Anspruch 1, dadurch gekennzeichnet, dass das Stellorgan (51) ein Hebel ist.

3. Relais nach Anspruch 1 oder 2, dadurch gekennzeichnet, dass das Stellorgan (51) und das Betätigungsglied (49) zusammen einstückig aus Kunststoff geformt sind.

4. Relais nach einem der Ansprüche 1 bis 3, dadurch gekennzeichnet, dass wenigstens der untere Abschnitt (47) der Durchgangsöffnung (45) die Form einer geschlitzten Hülse aufweist, dass das Betätigungsglied (49) einen Abschnitt (53) mit einem in die Hülse (47) passenden Durchmesser besitzt und dass unterhalb dieses Abschnitts (53) ein Abschnitt (55) mit leicht grösserem Durchmesser vorgesehen ist.

5. Relais nach Anspruch 4, dadurch gekennzeichnet, dass die Durchgangsöffnung (45) oben einen Abschnitt (57) aufweist, der einen grösseren Durchmesser besitzt als der untere Abschnitt, wobei das Betätigungsglied (49) einen in den oberen Abschnitt (57) der Durchgangsöffnung (45) passenden Abschnitt (59) besitzt.

6. Relais nach einem der Ansprüche 1 bis 5, dadurch gekennzeichnet, dass der unterste Abschnitt (61) des Betätigungsglied (49) eine Kurve (63) aufweist, welche auf eine quer zur Drehachse (37) des Betätigungsglieds (49) angeordnete Angriffsfläche (33) des Ankers (21) einwirken kann (Fig. 4).

7. Relais nach einem der Ansprüche 1 bis 5, dadurch gekennzeichnet, dass am untersten Abschnitt (61) des Betätigungsglieds (49) ein exzentrischer Finger (62) angeordnet ist, welcher auf eine schräg zur Drehachse (37) des Betätigungsglieds (49) angeordnete Angriffsfläche (33) des Ankers (21) einwirken kann (Fig. 6).

8. Relais nach einem der Ansprüche 1 bis 7, dadurch gekennzeichnet, dass das Gehäuse (39) oben eine Aussparung (65) zur Aufnahme des Stellorgans (51) aufweist.

9. Relais nach einem der Ansprüche 1 bis 8, dadurch gekennzeichnet, dass an der Ankerbetätigungsvorrichtung (35) eine Rastnocke (37) vorgesehen ist, welche in eine Vertiefung (69) des Gehäuses (37) einrasten kann.
